# FASCICULE DE BREVET EUROPEEN

(11) **EP 1 239 066 B1**
(45) Date de publication et mention de la délivrance du brevet: **24.01.2007**
(21) Numéro de dépôt: 02356024.6
(22) Date de dépôt: 12.02.2002
(51) Int. Cl.: D01F 9/00, A61G 1/00

(54) **Câble élastique tendeur**
Elastischer Seilspanner
Elastic tensioning cable

(30) Priorité: 08.03.2001 FR 0103175
(43) Date de publication de la demande: 11.09.2002
(73) Titulaire: Tissage et Enduction Serge Ferrari SA, 38110 Saint Jean de Soudain (FR)
(72) Inventeur: Bezault, Christophe, 69290 Pollionnay (FR)
(74) Mandataire: Palix, Stéphane

(56) Documents cités:
- FR-A- 1 080 171
- GB-A- 726 479

## Description

### Domaine Technique

L'invention se rapporte à un câble élastique qui peut notamment être utilisé pour la mise sous tension de toiles textiles employées en tant qu'éléments architecturaux.

Il peut s'agir par exemple de plafonds réalisés en toile tendue, ou bien encore de bardage.

L'invention trouve donc une application privilégiée pour la mise sous tension et le maintien de toiles textiles, mais elle concerne plus spécifiquement un câble élastique tendeur qui peut être utilisé de très nombreuses manières.

### Techniques antérieures

De nombreux bâtiments possèdent des structures en toile tendue qui sont utilisées en tant que bardage, cloisonnage, ou bien encore comme plafonds. Ainsi, certains bassins de piscines sont équipés d'une toiture réalisée en toile tendue, généralement enduite en polychlorure de vinyle. Cette toile tendue est reliée à un ou plusieurs profilés périphériques, ou à un cadre fixe. La liaison entre la toile et le cadre fixe s'effectue au moyen de câbles élastiques tendeurs qui, de par leurs propriétés d'élasticité, assurent la mise sous tension de la toile.

Les câbles élastiques tendeurs du type connu sont généralement constitués d'une âme à base de fils de caoutchouc, et d'une gaine textile, généralement formée de fils tressés. Plus précisément, les fils en caoutchouc sont généralement à base de latex naturel et sont associés en faisceau pour former le diamètre nécessaire.

Ce faisceau de fils de latex naturel est protégé par une gaine tressée, réalisée généralement en polypropylène, en polyéthylène, en polyamide, en polyester, ou encore en coton. Cette gaine protège les fils de latex des blessures mécaniques pouvant intervenir lorsque le câble est soumis à des contraintes mécaniques importantes.

Or, de façon générale, on a observé une faible résistance des fils de latex à différents facteurs extérieurs, tels que notamment les rayonnements ultra-violets, ou bien encore les attaques chimiques lorsque le câble est utilisé dans des atmosphères agressives. C'est par exemple le cas à proximité de la mer, à cause de l'action corrosive du sel sur le latex.

On observe également une dégradation des fils de latex des câbles utilisés pour tendre les toitures de piscines, puisque les dérivés chlorés émanant de la piscine ont une action corrosive sur les fils de latex. En pratique, cette dégradation se traduit par un ramollissement des fils de latex, qui perdent de leurs propriétés élastiques, et vont même jusqu'à se déliter dès qu'ils subissent un écrasement. Le câble perd ainsi toutes ses propriétés d'élasticité, et on observe donc une perte de tension de la toile qui engendre donc des défauts d'aspect.

Lorsque le latex est fortement dégradé, c'est la gaine périphérique qui assure à elle seule le maintien de la toile, d'où l'augmentation du risque de chute de cette demière. En outre, cette dégradation est particulièrement pernicieuse puisqu'elle est généralement masquée par la gaine, et qu'elle ne se révèle que lorsque le câble est pratiquement hors d'usage, ou pire lorsque qu'il se rompt.

Un premier problème que se propose de résoudre l'invention est celui de la résistance des câbles tendeurs à différents types d'atmosphères chimiques agressives.

On a déjà proposé d'équiper les câbles tendeurs d'une double gaine de tresses. Cette solution n'est toutefois pas satisfaisante, puisqu'une double gaine n'est pas réellement étanche aux gaz.

Par ailleurs, un autre problème qui se pose avec les câbles tendeurs gainés d'une tresse textile, est celui du fait que les blessures d'un câble laissent apparaître les fils de latex intérieurs. Or, dans le cas où une telle blessure n'est pas gênante pour que le câble continue à assurer ses fonctions mécaniques, il en résulte un défaut d'aspect relativement visible, notamment lorsque la gaine de tresse est d'une couleur différente de celle des fils de latex.

En outre, les câbles tendeurs utilisés jusqu'à présent, comportent une gaine tressée et requièrent donc des manipulations particulières pour être aboutés les uns aux autres. En effet, comme la gaine tressée et les fils élastiques n'ont pas les mêmes propriétés d'allongement, il est nécessaire d'assurer le blocage de la gaine par rapport aux fils de latex pour pouvoir réaliser les différents aboutages.

On conçoit que ces manipulations sont relativement fastidieuses et génèrent en outre certains défauts d'aspect du câble.

### Exposé de l'invention

L'invention concerne donc un câble élastique tendeur.

Conformément à l'invention, ce câble est constitué à partir de polysiloxane.

Autrement dit, l'invention consiste à réaliser un câble tendeur à partir de polysiloxane ou de silicone, qui peut avantageusement être obtenu par extrusion.

Ainsi, le câble élastique conforme à l'invention est composé en totalité d'un matériau silicone, généralement connu pour sa forte hydrophobie, et plus généralement sa grande inertie chimique. En effet, les matériaux silicones sont généralement utilisés dans les domaines médicaux, pour leurs bonnes propriétés d'inertie chimique. Ils sont également utilisés en tant que joints d'étanchéité, du fait de leurs bonnes propriétés d'adhésion. Les silicones sont également utilisés pour leur résistance à la chaleur, notamment en tant que gaines pour des fils électriques soumis à des hautes températures.

Conformément à l'invention, le silicone est donc utilisé pour ses propriétés d'élasticité sous traction, qui ne sont pas employées en tant que telles dans l'art antérieur.

Le câble élastique tenseur conforme à l'invention se présente donc sous la forme d'un jonc exempt de toute couche de protection extérieure.

Avantageusement, en pratique, le câble peut incorporer également des pigments colorés, ce qui permet d'obtenir un câble teint dans la masse. Ainsi, dans le cas où une entaille serait faite sur le câble, celle-ci ne laisserait pas apparaître une matière de couleur différente, mais au contraire, une zone intérieure présentant la même couleur que celle apparaissant à l'extérieur du câble.

Le câble peut adopter des sections de formes très variées, et notamment une section circulaire, une section rectangulaire plate, ou plus généralement une section adaptée à une application particulière. Ainsi, la section circulaire peut adopter un diamètre fonction des efforts d'élasticité que doit exercer le câble. Ce diamètre peut varier de quelques millimètres à deux centimètres. Le plus généralement, il est compris entre 8 et 12 mm.

Le câble ainsi utilisé peut être notamment associé à des moyens d'accrochage présents au moins à l'une de ses extrémités. Ce câble peut donc servir à la réalisation d'extenseurs du type connu sous la marque "*SANDOW*".

Le câble peut également être utilisé pour des applications nécessitant la mise sous tension d'une toile. Il peut donc être employé pour tendre une toile par rapport à un cadre fixe pour former un plafond, ou bien un bardage. Elle peut également être utilisée pour tendre des bâches de remorques de camions.

### Description sommaire des figures

La manière de réaliser l'invention ainsi que les avantages qui en découlent ressortiront bien de la description du mode de réalisation qui suit, à l'appui de l'unique figure annexée illustrant une zone de détail de l'accrochage et de la mise sous tension d'une toile par rapport à un cadre.

### Manière de réaliser l'invention

La figure 1 illustre un détail de l'accrochage d'une toile tendue par rapport à un cadre fixe.

Plus précisément, cette toile tendue (1) présente une pluralité d'oeillets (2) disposés en périphérie (3) de la toile. Ces différents oeillets sont disposés à intervalles réguliers, sur un ourlet réalisé par soudure ou couture (4,5) sur la périphérie de la toile. Les oeillets sont ainsi mis en place sur une double épaisseur de toile.

Cette toile est tendue par rapport à un cadre (6) qui est équipé de crochets (7) ou plus généralement de zones assurant le passage du câble tendeur (10). En pratique, le cadre peut être réalisé par des profilés indépendants fixés sur les murs du bâtiment. Il peut également former un cadre indépendant, constitué de différents profilés solidarisés entre eux.

Conformément à l'invention, ce câble tendeur (10) est réalisé à partir de silicone.

On a obtenu de bons résultats en utilisant un câble élastique réalisé à partir du silicone commercialisé sous la marque *"RHODORSIL*" MF 360U par la Société RHODIA.

Ce silicone vulcanisable à chaud est extrudé au diamètre souhaité, et par exemple à un diamètre de 9 mm. Il est ensuite réticulé par voie peroxyde, en étant soumis à une température de 200°C pendant quelques minutes. Il subit ensuite un recuit de plusieurs heures.

Les tests d'élasticité ont été menés, et ont donné les résultats suivants.

Ainsi, pour un câble réalisé à partir du silicone précité, et présentant un diamètre de 9 mm, on a procédé à différents tests d'allongement, en mesurant la force de retour développée par le câble, pris sur une longueur de 10 cm au repos.

Ainsi, la force développée lorsque la portion du câble subit 40 % d'allongement est de 3,7 décaNewtons. Lorsque la portion de câble subit un allongement de 100 %, la force élastique exercée par le câble est de 12,75 décaNewtons.

L'allongement à la rupture de ce câble est supérieure à 200 %.

Bien entendu, l'invention n'est pas limitée à la seule forme de réalisation décrite ci-avant, mais couvre de multiples autres variantes de formulation, d'incorporation de charges pigmentaires, et de dimensions.

Il est également possible d'obtenir un câble par coextrusion de silicones de formulations différentes. Dans ce cas, il est possible de régler la forme de la courbe de raideur.

Il ressort de ce qui précède que le câble élastique tendeur conforme à l'invention présente de multiples avantages, notamment, outre sa forte élasticité, une forte inertie chimique, et donc une résistance à de nombreux milieux habituellement agressifs pour le latex, tels que les milieux humides, les milieux chauds, les milieux chlorés, ou les milieux soumis à un fort rayonnement ultraviolet.

Il présente en outre l'avantage d'une très bonne résistance au feu.

Utilisé en câble tendeur, il présente également l'avantage de ne pas nécessiter de gaine de protection, ce qui simplifie les opérations de mise en place. Il présente en outre l'avantage de pouvoir être teint dans la masse, ce qui permet de le décliner avec les mêmes gammes de couleurs que celles utilisées pour les toiles qu'il peut mettre sous tension. Par ailleurs, de par l'absence de gaine extérieure, un simple contrôle visuel permet de détecter d'éventuelles blessures.

### Applications industrielles

Le câble conforme à l'invention peut être utilisé dans de multiples applications, et peut notamment servir pour former des tendeurs également connus sous le nom "*SANDOW*", avec la très grande variété d'emplois connus.

Il peut également servir pour la mise sous tension de toiles, de bâches ou plus généralement de structures textiles ou analogues.

Il présente notamment une application toute particulière pour la formation de plafonds tendus, de bardage ou de cloison.

Il peut également être utilisé dans le domaine du nautisme.

## Revendications

1. Câble élastique tendeur, ***caractérisé* en ce qu'**il est constitué de polysiloxane.

2. Câble selon la revendication 1, ***caractérisé* en ce qu'**il est obtenu par extrusion.

3. Câble selon la revendication 1, ***caractérisé* en ce qu'**il incorpore des pigments colorés.

4. Câble selon la revendication 1, ***caractérisé* en ce qu'**il présente une section circulaire.

5. Câble selon la revendication 4, ***caractérisé* en ce que** la section circulaire présente un diamètre compris entre 6 et 15 mm.

6. Câble selon l'une des revendications 1 à 6, ***caractérisé* en ce qu'**il est équipé de moyens d'accrochage à au moins l'une de ses extrémités.

7. Plafond réalisée à partir d'une toile tendue, ***caractérisé* en ce que** ladite toile est tendue par rapport à un cadre fixe par un câble selon l'une des revendications 1 à 6.

8. Bardage réalisé à partir d'une toile tendue, ***caractérisé* en ce que** ladite toile est tendue par rapport à un cadre fixe par un câble selon l'une des revendications 1 à 6.

## Claims

1. An elastic tensioning cable, **characterized in that** it is made of a polysiloxane.

2. The cable as claimed in claim 1, **characterized in that** it is obtained by extrusion.

3. The cable as claimed in claim 1, **characterized in that** it incorporates colored pigments.

4. The cable as claimed in claim 1, **characterized in that** it has a circular cross section.

5. The cable as claimed in claim 4, **characterized in that** the circular cross section has a diameter of between 6 and 15 mm.

6. The cable as claimed in one of claims 1 to 6, **characterized in that** it is provided with fastening means at least at one of its ends.

7. A covering made from a tensioned fabric, **characterized in that** said fabric is tensioned with respect to a fixed frame by a cable as claimed in one of claims 1 to 6.

8. A cladding made from a tensioned fabric, **characterized in that** said fabric is tensioned with respect to a fixed frame by a cable as claimed in one of claims 1 to 6.

## Patentansprüche

1. Elastisches Spannkabel, **dadurch gekennzeichnet, dass** es aus Polysiloxan besteht.

2. Kabel nach Anspruch 1, **dadurch gekennzeichnet, dass** es durch Extrudieren erhalten wird.

3. Kabel nach Anspruch 1, **dadurch gekennzeichnet, dass** es Farbpigmente enthält.

4. Kabel nach Anspruch 1, **dadurch gekennzeichnet, dass** es einen kreisförmigen Querschnitt aufweist.

5. Kabel nach Anspruch 4, **dadurch gekennzeichnet, dass** der kreisförmige Querschnitt einen Durchmesser von 6 bis 15 mm aufweist.

6. Kabel nach einem der Ansprüche 1 bis 6, **dadurch gekennzeichnet, dass** es an mindestens einem seiner Enden mit Einhängeinrichtungen ausgestattet ist.

7. Decke, die aus einem gespannten Stoff hergestellt ist, **dadurch gekennzeichnet, dass** der Stoff mit einem Kabel nach einem der Ansprüche 1 bis 6 in Bezug auf einen feststehenden Rahmen gespannt ist.

8. Verkleidung, die aus einem gespannten Stoff hergestellt ist, **dadurch gekennzeichnet, dass** der Stoff mit einem Kabel nach einem der Ansprüche 1 bis 6 in Bezug auf einen feststehenden Rahmen gespannt ist.
